# EUROPÄISCHE PATENTSCHRIFT

(11) **EP 1 070 010 B1**
(45) Veröffentlichungstag und Bekanntmachung des Hinweises auf die Patenterteilung: **03.07.2002**
(21) Anmeldenummer: 99924729.9
(22) Anmeldetag: 29.03.1999
(51) Int. Cl.: B65D 88/14

(54) **TRANSPORTABLER GROSSBEHÄLTER, INSBESONDERE FLUGTRANSPORTFÄHIGER CONTAINER**
LARGE TRANSPORTABLE CONTAINER, NOTABLY CONTAINER SUITABLE FOR AIR TRANSPORT
CONTENEUR DE GRAND VOLUME TRANSPORTABLE, NOTAMMENT CONTENEUR ADAPTE AU TRANSPORT AERIEN

(30) Priorität: 09.04.1998 DE 29806601 U
(43) Veröffentlichungstag der Anmeldung: 24.01.2001
(73) Patentinhaber: SIEMENS AKTIENGESELLSCHAFT, 80333 München (DE)
(72) Erfinder: CRONER, Gerhard, D-90556 Cadolzburg (DE); FIERMANN, Jürgen, D-90556 Cadolzburg (DE); HILDEBRAND, Werner, D-90443 Nürnberg (DE); STURM, Günther, D-91438 Bad Windsheim (DE); SCHNEEBERGER, Reinhold, D-90556 Seukendorf (DE)
(86) Internationale Anmeldenummer: DE9900967
(87) Internationale Veröffentlichungsnummer: WO9952794

(56) Entgegenhaltungen:
- WO-A-86/04462
- DE-A- 2 901 632

## Beschreibung

Aus der DE 29 01 632 A1 ist eine Stromerzeugungsanlage bekannt. Die Komponenten der Stromerzeugungsanlage sind dabei in Norm-Containern eingebaut.

Die Erfindung betrifft einen transportablen Großbehälter, insbesondere flugtransportfähigen Container. Derartige Großbehälter sind bevorzugt begehbar und beinhalten Baueinheiten mit elektrischen und/oder elektronischen Bauteilen unterschiedlichster Art. Der Vorteil derartiger Aufbauten liegt darin, daß die z.B. zur Energieversorgung und prozeßtechnischen Steuerung und Regelung einer kompletten technischen Anlage bzw. eines abgeschlossenen Teiles einer technischen Anlage notwendigen elektrischen und/oder elektronischen Bauteile, Komponenten und dgl. gemeinsam in einem oder mehreren Großbehältern enthalten sind, und vor allem betriebsbereit installiert und untereinander verschaltet sind. So ist die unter Unterständen zeitaufwendige und technisch komplexe Vormontage und Prüfung aller Bauteile bereits auf Seiten eines Herstellers möglich, und muß nicht erst vor Ort erfolgen. Die fertig im Inneren eines derartigen Großbehälters eingebaute, verschaltete und geprüfte elektrische Ausrüstung kann dann komplett z.B. per Bahn. Schiff oder Flugzeug an den Zielort transportiert werden. Dort muß dann lediglich der Anschluß an die jeweilige technische Anlage erfolgen. Auf diese Weise können auch sehr komplexe technische Ausrüstungen, z.B. Leitstände für Kraftwerke, chemische Anlage und vieles mehr in einem Herstellerland vorgefertigt, zu einer an einer beliebigen Stelle befindlichen Anlage transportiert, und dort kostengünstig und sicher in Betrieb genommen werden.

Bei herkömmlichen Großbehältern der oben genannten Art werden elektrotechnische Subkomponenten verwendet, welche in bekannter Weise autark in sogenannten Schaltschränken untergebracht sind. Dies hat zur Folge, daß sich im Inneren derartiger Großbehälter u.U. mehrere Reihen von Schaltschränken befinden. Dies ist aufwendig, da jeder Schaltschrank bereits eine in sich geschlossene mechanische Einheit darstellt. Hiermit sind zum anderen die Nachteile verbunden, daß durch die Schaltschränke ein erhöhter Raumbedarf im Inneren eines Großbehälters verursacht wird und zusätzlich das Gesamtgewicht des Großbehälters zunimmt. Ferner wird die schaltschrankübergreifende elektrische Verdrahtung von Komponenten untereinander im gesamten Großbehälter vielfach durch die strenge räumliche Zuordnung zu einzelnen Schaltschränken behindert.

Der Erfindung liegt die Aufgabe zu Grunde, einen Großbehälter mit einem weniger aufwendigen Innenaufbau anzugeben, welcher auch eine vereinfachte Montage bei besserer Raumausnutzung im Inneren des Großbehälters ermöglicht.

Die Aufgabe wird gelöst mit dem in Anspruch 1 angegebenen Großbehälter.

Dieser weist den Vorteil auf, daß auf Grund der separat mit schwingungsdämpfenden und/oder schockabsorbierenden Montageteilen an annähernd gegenüber liegenden Montageebenen gelagerten Tragelemente eine material- und platzsparende und gleichzeitig gut zugängliche Montage von Baueinheiten mit elektrischen und/oder elektronischen Bauteilen möglich ist. Vorteilhaft ist somit zwischen benachbarten, d.h. nebeneinander zu montierenden Baueinheiten nur eine einzige Stütze in Form eines Tragelementes vorhanden. Besonders vorteilhaft wird die in aller Regel bereits vorhandene selbsttragende Eigenschaft von Baueinheiten genutzt, um einen festen Verbund mit beidseitig plazierten Tragelementen herzustellen. Die Einheit aus Tragelementen mit dazwischen starr montierten Baueinheiten ist über die Montageteile schwingungsdämpfend und/oder schockabsorbierend an den Montageebenen gelagert. Als Montageebenen für Tragelemente können dabei bevorzugt direkt die Decken- bzw. Bodenebene oder eine zusätzlich eingezogene Doppelbodenebene im Inneren des Großbehälters dienen.

Vorteilhaft sind Tragelemente über zugeordnete schwingungsdämpfende und/oder schockabsorbierende Montageteile annähernd so parallel zueinander positionierbar, daß der Einbauraum zwischen gegenüberliegenden Montageebenen in annähernd kubische Segmente gegliedert wird, welche von benachbarten Tragelementen begrenzt sind. Vorteilhaft kann somit der zur Montage vorgesehene Innenraum eines Großbehälters platzsparend, übersichtlich und leicht zugänglich in Volumenelemente gegliedert werden, welche zwar dem Innenraum von Schaltschränken entsprechen, aber nicht durch unnötige mechanische Komponenten, wie z.B. quer verlaufende Rahmenkonstruktionen, aufeinander liegende Seitenwände benachbarter Innenräume, frontund rückseitige Türen und dgl. versehen ist.

Vorteilhaft ist der transportable Großbehälter in seinem Innenraum so gestaltet, daß die schwingungsdämpfenden und/oder schockabsorbierenden Montageteile von Tragelementen auf den Montageebenen abhängig von der Breite von zwischen den Tragelementen zu montierenden selbsttragenden Baueinheiten lagerbar sind. Hiermit kann eine besonders günstige, verlustarme Raumaufteilung im Inneren eines Großbehälters erreicht werden, da für abmessungsgleiche Baueinheiten ein Volumenelement mit entsprechender Breite durch entsprechende Anbringung von Tragelementen hergestellt werden kann. Besonders vorteilhaft sind hierzu auf den Montageebenen im Inneren des erfindungsgemäßen transportablen Großbehälters jeweils zumindest eine Montageschiene angebracht. In diesen sind schwingungsdämpfende und/oder schockabsorbierende Montageteile von Tragelementen anwendungsabhängig positionierbar.

Sind mehrere Tragelemente über dazwischen starr montierte, selbsttragende Baueinheiten untereinander verbunden, so ist das dadurch entstandene mechanische System in sich geschlossen und weist eine hohe Gesamtmasse auf. Dieses ist vom Körper des Großbehälters über die schwingungsdämpfenden und/oder schockabsorbierenden Montageteil kinematisch abgekoppelt. Auf Grund von dessen größerer Gesamtmasse weist es eine größere Widerstandsfähigkeit gegenüber von außen, auf den Großbehälter einwirkende Schockimpulse auf.

Weitere, vorteilhafte Ausführungsformen der Erfindung sind in den Unteransprüchen enthalten.

Die Erfindung wird desweiteren anhand der in den nachfolgend kurz angeführten Figuren dargestellten Ausführungsbeispiele weiter erläutert. Dabei zeigt
- FIG 1: eine perspektivische Seitenansicht eines beispielhaften Großbehälters gemäß der Erfindung, mit einem zeichentechnischen Ausbruch zur Sichtbarmachung eines Teiles von dessen Innenraum,
- FIG 2: einen perspektivischen Ausschnitt aus dem Inneren eines erfindungsgemäß gestalteten Großbehälters mit beispielhaft drei wandförmigen Tragelementen, welche an einer Montageebene mit jeweils einem Montageteil gelagert sind,
- FIG 3: einen perspektivischen Ausschnitt aus dem Inneren eines erfindungsgemäß gestalteten Großbehälters mit beispielhaft zwei wandförmigen Tragelementen, welche an einer Montageebene mit jeweils einem bzw. zwei Montageteilen gelagert sind,
- FIG 4: einen perspektivischen Ausschnitt aus dem Inneren eines erfindungsgemäß gestalteten Großbehälters mit beispielhaft zwei wandförmigen Tragelementen, welche an einer Montageebene mit jeweils zwei Montageteilen gelagert sind,
- FIG 5: eine perspektivische Draufsicht auf eine mögliche Ausführungsform für ein schwingungsdämpfendes und/oder schockabsorbierendes Montageteil,

Figur 1 zeigt ein Beispiel für einen gemäß der Erfindung gestalteten Großbehälter in einer perspektivischen Seitenansicht. Dessen Innenraum 11 ist über eine beispielhaft in einer schmalen Stirnseite eingelassene Tür 2 von außen zugänglich. Zur Erleichterung des Transportes z.B. in einem Flugzeugrumpf weist das Dach 3 bevorzugt seitliche Abschrägungen auf, welche in die gestreckten Längsseiten des Großbehälters übergehen. An den Eckpunkten des Daches sind zusätzlich erste Einrastelemente 4 vorhanden, an denen insbesondere Kranhaken, Halteketten u.dgl. festigt werden können, um ein sicheres Heben und Schwenken des Großbehälters zu ermöglichen. Ferner sind zusätzlich zweite Einrastelemente 5 an den Eckpunkten des Bodenteiles vorhanden, welche mit Halteketten, Haltebolzen u.dgl. in Eingriff gebracht werden können, um eine stabile Lagerung des Großbehälters z.B. im Inneren des Rumpfes von Flugzeugen sicherstellen zu können.

Die perspektivische Seitenansicht von Figur 1 weist ferner einen zeichentechnischen Ausbruch 6 zur Sichtbarmachung eines Ausschnittes von dessen Innenraum 11 auf. Dabei sind zwei gegenüberliegende Montageebenen 17 und 18 zu erkennen. Vorteilhaft dient im dargestellten Beispiel die Deckenebene im Inneren des Großbehälters unmittelbar als erste Montageebene 17, während die gegenüberliegende zweite Montageebene 18 als eine Doppelbodenebene ausgebildet ist. Der Raum 31 zwischen dem Boden des Großbehälters und der zusätzlichen Doppelbodenebene kann als Kanal zur Verlegung von Kabeln genutzt werden.

Die beiden gegenüberliegenden Montageebenen 17,18 spannen einen dazwischen liegenden Einbauraum 12 auf. Gemäß einer weiteren, in Figur 1 bereits dargestellten Ausführungsform der Erfindung sind in der Montageebene 17 ein Paar von ersten Montageschienen 7, 8, insbesondere Deckenmontageschienen angebracht. Ferner sind in der gegenüberliegenden Montageebene 18 ein Paar von zweiten Montageschienen 9, 10, insbesondere Bodenmontageschienen angebracht. Die Montageebene 18 entspricht dabei bevorzugt einer bereits erläuterten Doppelbodenebene.

Der zeichentechnische Ausbruch 6 in Figur 1 zeigt ferner beispielhaft zwei Tragelemente 13, 14, welche in den gegenüberliegenden Montageebenen 17, 18 bevorzugt vertikal und parallel zueinander gelagert sind. Die Tragelemente 13, 14 sind bevorzugt in Form von Tragwänden ausgeführt. Mit Hilfe von schwingungsdämpfenden und/oder schockabsorbierenden Montageteilen 16, welche an allen Eckpunkten der Tragelemente 13, 14 befestigt sind, können die Tragelemente entlang der jeweiligen Boden- oder Deckenmontageschienen 9, 10 und 7, 8 längsverschoben und anwendungsabhängig fixiert werden. Hierdurch wird der in Figur 1 sichtbare Teil des Einbauraumes 12 beispielhaft in drei annähernd kubische Volumensegmente 21, 22 und 23 geteilt. Im Beispiel der Figur 1 ist beispielhaft eine selbsttragende elektrische Baueinheiten 19 starr zwischen den Tragelementen 13, 14 montiert. Die Baueinheit 19 ist dabei selbsttragend ausgeführt, z.B. in Form eines Trägerrahmens oder Trägergehäuses. Vorteilhaft weist das Volumensegment 22 durch entsprechende Plazierung der vertikalen Tragelemente 13, 14 eine genau auf die Baueinheit 19 abgestimmte Breite auf. Selbstverständlich können weitere, in Figur 1 nicht dargestellte Baueinheiten mit gleichen Abmessungen, ober- und unterhalb der Baueinheit 19 starr zwischen die Tragelemente 13, 14 montiert werden.

Figur 2 zeigt einen perspektivischen Ausschnitt aus dem Inneren eines erfindungsgemäß gestalteten Großbehälters. Dabei sind beispielhaft drei wandförmige Tragelemente 13, 14, 15 bevorzugt vertikal zwischen den Montageebenen 17, 18 gelagert. Jede Montageebene 17 bzw. 18 ist dabei mit nur einer Montageschiene 7 bzw. 9 bevorzugt mittig belegt. Entsprechend weist jedes Tragelement annähernd in der Mitte der oberen und unteren Stirnseite jeweils eine Montageteil 16 auf, welches in der entsprechenden Montageschiene gleitend gelagert und anwendungsabhängig positionierbar ist. Durch die drei Tragelemente 13, 14, 15 wird der in Figur 2 sichtbare Teil des Einbauraumes in vier Volumensegmente 21, 22, 23 und 24 geteilt. Dabei dient beispielhaft das Tragelement 14 in platzsparender und gewichtsoptimaler Weise als alleinige Trennung zwischen den benachbarten Volumenelementen 22 und 23. Zwischen den Tragelementen 13,14 bzw. 14,15 ist in Figur 2 beispielhaft je eine selbsttragende Baueinheit 19 bzw. 20 starr montiert, wobei das Tragelement 14 zur Stützung beider Baueinheiten dient. Die Gesamtanordnung aus den starr miteinander verbundenen Tragelementen 13,14,15 und den Baueinheiten 19,20 ist gegenüber den umgebenden Wandungen des Großbehälters über die sechs schwingungsdämpfenden und/oder schockabsorbierenden Montageteile 16 gelagert.

Anwendungsabhängig können sowohl in den Volumenelementen 22, 23 weitere Baueinheiten vertikal über oder unter den Baueinheiten 19, 20 montiert werden. Andererseits können selbstverständlich auch in den Volumensegmenten 21, 24 und weiteren benachbarten Volumensegmenten Baueinheiten mit weiteren, links bzw. rechts davon befindlichen und im Ausschnitt der Figur 1 nicht mehr sichtbaren Tragelementen starr verbunden sein. Es kann somit aus entsprechend vielen Tragelementen eine relativ lange Reihe von Volumensegmenten aufgebaut werden, welche u.U. eine komplette Längsseite im Inneren eines transportablen Großbehälters einnimmt.

Figur 3 zeigt einen weiteren perspektivischen Ausschnitt aus dem Inneren eines erfindungsgemäß gestalteten Großbehälters mit beispielhaft zwei wandförmigen Tragelementen 13, 14. Gegenüber der Ausführung von Figur 2 ist die untere Montageebene 18 mit einem Paar von Montageschienen 9, 10 belegt, während die obere Montageebene 17 nur eine einzige Montageschiene 7 aufweist. Entsprechend sind zur Lagerung der Tragelemente 13, 14 an den unteren Stirnseiten jeweils zwei Montageteile 16 vorhanden, welche in die Schienen 9 und 10 eingreifen, während an der oberen Stirnseite jeweils nur ein Montageteil 16 vorhanden ist, welches in die Montageschiene 7 eingreift.

Eine derartige, sogenannte Dreipunktlagerung eines jeden Tragelements bietet für eine starr dazwischen montierten selbsttragenden Baueinheit einen gute Ableitung von äußeren Stößen. Der in Figur 3 in Innenansicht gezeigte Großbehälter weist zudem entsprechend der Darstellung von Figur 1 abgeschrägte Dachseitenkanten auf. Dementsprechend geht im Beispiel der Figur 3 die obere Montagefläche 17 in einen schräg verlaufenden Bereich 21 über. Der Kopfbereich der Tragelemente 13, 14 ist an diese Raumform angepaßt und weist entsprechende Abschrägungen auf. In den Knickpunkten 22, 23 dieser Abschrägungen können bei Bedarf weitere schwingungsdämpfende und/oder schockabsorbierende Montageteile 16 gelagert und mit der Innenwandung des Großbehälters verbunden sein.

Figur 4 zeigt schließlich einen perspektivischen Ausschnitt aus dem Inneren eines erfindungsgemäß gestalteten Großbehälters mit beispielhaft zwei wandförmigen Tragelementen 13, 14, welche an den Montageebenen 17 bzw. 18 mit jeweils zwei Montageteilen 16 bevorzugt in jeweils zwei Montageschienen 7,8 bzw. 9,10 gelagert sind. Diese Anordnung entspricht somit der bereits am Beispiel der im zeichentechnischen Ausbruch 6 von Figur 1 bereits erläuterten Anordnung. Dabei ist jedes Tragelement 13, 14 an jedem seiner vier Ecken 16 mit einem schwingungsdämpfenden und/oder schockabsorbierenden Montageteil versehen, welche in die Montageschienen 7, 8, 9, 10 eingreifen. Eine solche Ausführung ist besonders geeignet zur Montage von besonders schweren selbsttragenden Baueinheiten 19.

Figur 5 zeigt abschließend eine perspektivische Draufsicht auf eine mögliche Ausführungsform für ein schwingungsdämpfendes und/oder schockabsorbierendes Montageteil 16. Dieses ist beispielsweise an einem unteren Eckpunkt des Tragelementes 14 angebracht und bewirkt deren Halterung im der Bodenmontageschiene 10. Es weist auf ein unteres Halteteil 24, welches in der Montageschiene 10 z.B. über eine Schraubverbindung gehalten werden kann, die durch eine untere Montagelasche 26 greift. Ferner weist es eine oberes Halteteil 25 auf, welches an der Ecke des Tragelementes 14 z.B. über eine weitere Schraubverbindung gehalten werden kann, die durch eine obere Montagelasche 27 greift. Beide Halteteile 24, 25 weisen jeweils Auflageplatten 28, 29 auf, zwischen denen ein elastisches Dämpfungselement 30 gelagert ist. Dieses ermöglicht eines Dämpfung von Stößen, welche aus einer beliebigen Raumrichtung eingeleitet werden und z.B. auf den Transport des Großbehälters oder auf Besonderheiten an dessen Aufstellungsort zurückzuführen sind, wie z.B. von Erdbeben verursachte Schwingungen und Stöße.

## Patentansprüche

1. Transportabler Großbehälter (1), insbesondere flugtransportfähiger Container, dessen Innenraum (11) aufweist
a) zumindest zwei annähernd gegenüberliegende Montageebenen (17,18),
b) mindestens zwei Tragelemente (13,14,15), welche an den annähernd gegenüberliegenden Montageebenen (17,18) über jeweils zumindest einem schwingungsdämpfenden und/oder schockabsorbierenden Montageteil (16) gelagert sind, und
c) zumindest eine selbsttragende Baueinheit (19,20) zur Aufnahme von elektrischen und/oder elektronischen Bauteilen, insbesondere Baugruppen, welche zwischen zwei Tragelementen (13, 14, 15) starr montiert ist.

2. Transportabler Großbehälter (1) nach Anspruch 1, wobei Tragelemente (13,14,15) über zugeordnete schwingungsdämpfende und/oder schockabsorbierende Montageteile (16) annähernd so parallel zueinander positionierbar sind, daß der Einbauraum (12) zwischen gegenüberliegenden Montageebenen (17,18) in annähernd kubische Segmente (22,23) gegliedert wird, welche von benachbarten Tragelementen (13,14) begrenzt sind.

3. Transportabler Großbehälter (1) nach Anspruch 1 oder 2, wobei die schwingungsdämpfenden und/oder schockabsorbierenden Montageteile (16) von Tragelementen (13,14,15) auf den Montageebenen (17,18) abhängig von der Breite von zwischen den Tragelementen (13,14,15) zu montierenden selbsttragenden Baueinheiten (19,20) lagerbar sind.

4. Transportabler Großbehälter (1) nach Anspruch 3, wobei auf den Montageebenen (17,18) jeweils zumindest eine Moncageschiene (7,8) angebracht sind, in denen schwingungsdämpfende und/oder schockabsorbierende Montageteile (16) von Tragelementen (13, 14, 15) anwendungsabhängig positionierbar sind.

5. Transportabler Großbehälter (1) nach einem der vorangegangenen Ansprüche, mit einer Deckenebene (17) im Innenraum (11) als Montageebene.

6. Transportabler Großbehälter (1) nach einem der vorangegangenen Ansprüche, mit einer Doppelbodenebene (18) im Innenraum (11) als Montageebene.

7. Transportabler Großbehälter (1) nach einem der vorangegangenen Ansprüche, mit rahmenförmigen Tragelementen (13,14,15).

8. Transportabler Großbehälter (1) nach einem der vorangegangenen Ansprüche, mit wandförmigen Tragelementen (13, 14, 15).

## Claims

1. Transportable high-volume container (1), particularly a container capable of being transported by air, whose interior space (11) exhibits
a) at least two mounting planes (17, 18) which are located approximately opposite one another,
b) at least two supporting members (13, 14, 15) which are mounted on the mounting planes (17, 18) located approximately opposite one another by way of at least one vibration-damping and/or shock-absorbing mounting part (16), and
c) at least one self-supporting constructional unit (19, 20) for accommodating electrical and/or electronic components, particularly modules, which is rigidly mounted between two supporting members (13, 14, 15)

2. Transportable high-volume container (1) according to Claim 1, whereby supporting members (13, 14, 15) can be positioned approximately parallel to one another by way of associated vibration-damping and/or shock-absorbing mounting parts (16) such that the installation space (12) between mounting planes (17, 18) located opposite one another is divided into approximately cubical segments (22, 23) which are delimited by adjacent supporting members (13, 14).

3. Transportable high-volume container (1) according to Claim 1 or 2, whereby the vibration-damping and/or shock-absorbing mounting parts (16) of supporting members (13, 14, 15) can be mounted on the mounting planes (17, 18) depending on the width of self-supporting constructional units (19, 20) to be mounted between the supporting members (13, 14, 15).

4. Transportable high-volume container (1) according to Claim 3, whereby at least one mounting rail (7, 8) is fitted in each case on the mounting planes (17, 18), in which vibration-damping and/or shock-absorbing mounting parts (16) of supporting members (13, 14, 15) can be positioned according to the application.

5. Transportable high-volume container (1) according to one of the preceding claims, with a ceiling plane (17) in the interior space (11) as the mounting plane.

6. Transportable high-volume container (1) according to one of the preceding claims, with a false-floor plane (18) in the interior space (11) as the mounting plane.

7. Transportable high-volume container (1) according to one of the preceding claims, with framework-type supporting members (13, 14, 15).

8. Transportable high-volume container (1) according to one of the preceding claims, with wall-type supporting members (13, 14, 15).

## Revendications

1. Conteneur transportable de grand volume (1), notamment conteneur adapté à un transport aérien et dont l'espace intérieur (11) présente :
a) au moins deux plans de montage (17, 18) situés approximativement l'un en face de l'autre ;
b) au moins deux éléments porteurs (13, 14, 15), qui sont montés, au niveau des plans de montage (17, 18) approximativement opposés, par l'intermédiaire de chaque fois au moins une pièce de montage (16) à amortissement des vibrations et/ou des chocs ; et
c) au moins une unité modulaire (19, 20) autoporteuse servant à loger des éléments électriques et/ou électroniques, notamment des ensembles, et montée rigidement entre deux éléments porteurs (13, 14, 15).

2. Conteneur transportable de grand volume (1) selon la revendication 1, dans lequel les éléments porteurs (13, 14, 15) peuvent être positionnés, par l'intermédiaire de pièces de montage (16) à amortissement des vibrations et/ou des chocs qui leur sont associées, de façon approximativement parallèle entre eux de telle sorte que l'espace d'installation (12) entre des plans de montages (17, 18) opposés soit divisé en des segments (22, 23) approximativement cubiques, qui sont délimités par des éléments porteurs (13, 14) voisins.

3. Conteneur transportable de grand volume (1) selon la revendication 1 ou 2, dans lequel les pièces de montage (16) à amortissement des vibrations et/ou des chocs, destinées aux éléments porteurs (13, 14, 15), peuvent être montées sur les plans de montage (17, 18) en fonction de la largeur d'unités modulaires (19, 20) autoporteuses à installer entre les éléments porteurs (13, 14, 15).

4. Conteneur transportable de grand volume (1) selon la revendication 3, dans lequel chaque fois au moins un rail de montage (7, 8) est appliqué sur les plans de montage (17, 18), et dans lequel on peut positionner, en fonction de l'application concernée, des pièces de montage (16) à amortissement des vibrations et/ou des chocs pour les éléments porteurs (13, 14, 15).

5. Conteneur transportable de grand volume (1) selon l'une des revendications précédentes, comportant, en tant que plan de montage, un plan au plafond (17) dans l'espace intérieur (11).

6. Conteneur transportable de grand volume (1) selon l'une des revendications précédentes, comportant, en tant que plan de montage, un plan à double fond (18) dans l'espace intérieur (11).

7. Conteneur transportable de grand volume (1) selon l'une des revendications précédentes, comportant des éléments porteurs (13, 14, 15) en forme de cadres.

8. Conteneur transportable de grand volume (1) selon l'une des revendications précédentes, comportant des éléments porteurs (13, 14, 15) en forme de parois.
